# FASCICULE DE BREVET EUROPEEN

(11) **EP 0 740 003 B1**
(45) Date de publication et mention de la délivrance du brevet: **04.11.1998**
(21) Numéro de dépôt: 96420143.8
(22) Date de dépôt: 25.04.1996
(51) Int. Cl.: D03C 1/16, D03C 1/14, D03D 49/02

(54) **Bâti-support pour mécanique d'armure**
Traggestell für eine Schaftmaschine
Supporting frame for a dobby

(30) Priorité: 26.04.1995 FR 9505241
(43) Date de publication de la demande: 30.10.1996
(73) Titulaire: STÄUBLI FAVERGES, 74210 Faverges (FR)
(72) Inventeur: Palau, Joseph, 74410 Duingt (FR); Froment, Jean-Paul, 74210 Doussard (FR)
(74) Mandataire: Monnier, Guy

(56) Documents cités:
- EP-A- 0 422 364
- DE-A- 3 033 007
- FR-A- 970 624
- FR-A- 2 423 569
- FR-A- 2 693 484

## Description

La présente invention a trait aux ratières et autres mécaniques d'armure pour la formation de la foule sur les métiers à tisser, et elle concerne plus particulièrement les mécaniques de ce type à commande unique qui sont disposées latéralement en position basse par rapport au métier pour être reliées aux cadres de lisses usuels par un système de tirage comprenant, au-dessous desdits cadres, plusieurs séries de leviers de renvoi à profil substantiellement en équerre associés à des bielles de liaison sensiblement horizontales.

Dans la construction classique qu'on a illustrée aux fig. 1 et 2 du dessin annéxé aux présentes, la base du carter usuel 1 de la mécanique repose ordinairement sur deux fers 2 à section en C ouverts en vis-à-vis qui sont rendus solidaires des structures verticales 3 du métier à tisser à l'aide d'organes 4 en forme d'équerres. Sur l'aile supérieure de ces fers 2 sont rapportés, le plus souvent à l'aide de boulons, des oreilles 5 propres à former supports pour les axes de pivotement 6 des leviers de renvoi 7 du système de tirage qui assure la manoeuvre verticale des cadres de lisses CL.

Cette construction classique n'est pas entièrement satisfaisante. La fixation des oreilles 5 constitue une opération qui grève sensiblement le prix de revient de l'ensemble. Par ailleurs, l'ensemble obtenu manque de rigidité et est le siège d'oscillations parasites qui perturbent le fonctionnement de la mécanique, tout particulièrement aux grandes vitesses de tissage maintenant imposées aux métiers à tisser.

On notera au surplus que la lubrification des articulations des leviers de tirage 7 est délicate, cette opération occasionnant des chutes d'huile ou la formation de cambouis au-dessous du métier à tisser, zone particulièrement difficile à nettoyer.

Un bâti-support selon la préambule de la revendication 1 est connu du document EP-A-0 422 364.

C'est à ces inconvénients qu'entend principalement remédier l'invention, laquelle a pour objet le bâti-support pour mécanique d'armure qui est défini à la revendication 1.

En fait l'invention consiste à monter les axes d'articulation des leviers de renvoi sur les ailes latérales d'un bâti-support formé par une pièce unique à section transversale à profil en U qui est ouverte à ses extrémités et vers le haut.

Le dessin annexé, donné à titre d'exemple, permettra de mieux comprendre l'invention, les caractéristiques qu'elle présente et les avantages qu'elle est susceptible de procurer :

Comme on l'a indiqué plus haut, fig. 1 et 2 illustrent le mode de montage classique des ratières ou mécaniques usuel les.

Fig. 3 est une vue en perspective d'un bâti-support suivant l'invention, ce bâti-support étant équipé de la mécanique, mais étant représenté avant mise en place du système de tirage associé à celle-ci.

Fig. 4 illustre en perspective, préalablement à leur assemblage, les différentes pièces qui concourent à la réalisation du bâti-support suivant fig. 3.

Fig. 5 et 6 sont des coupes longitudinales schématiques montrant à plus grande échelle la fixation de chacune des deux extrémités du bâti-support aux structures verticales d'un métier à tisser.

Fig. 7 et 8 sont les coupes horizontales correspondantes.

Le bâti-support illustré en fig. 3 et 4 comprend une pièce principale 8 à section en U ouverte vers le haut, qui dans l'exemple de réalisation envisagé est formée par une tôle de forte épaisseur repliée deux fois à l'équerre pour définir deux ailes verticales 9 disposées de part et d'autre d'un fond 10.

Dans l'une des extrémités de la pièce 8 est engagé et fixé un robuste caisson 11 constitué par deux flasques verticaux 12 reliés par des traverses 13. L'assemblage du caisson 11 et de la pièce en U 8 est opéré à l'aide de brides verticales 9a solidaires des bords verticaux 9 de la pièce 8, et de contre-brides 14 rapportées dans des dépressions latérales 12a des flasques 12 du caisson 11.

Le bâti-support 8-11 ainsi réalisé est destiné à être supporté et fixé à la base des structures verticales usuelles les 3 du métier à tisser.

Pour l'extrémité du bâti-support qui est tournée du côté du caisson 11, la fixation est assurée à l'aide de brides 15 (fig. 4, 5 et 7) qui sont rendues solidaires des ailes 9 de la pièce 8 et sur lesquelles viennent se fixer des oreilles 16, elles-mêmes simultanément fixées aux flasques 12 du caisson 11 et à la structure 3. Deux brides supérieures 12b des flasques 12 sont boulonnées à la structure 3 afin de renforcer la rigidité de l'assemblage.

L'extrémité opposée de la pièce 8 est équipée de deux brides verticales 9b (fig. 6 et 7) qui sont directement fixées à l'autre structure 3, cette solidarisation étant complétée par une entretoise 9c fixée au fond 10 de la pièce 8 et à la structure 3 envisagée.

Contre l'ensemble 8-11 ainsi fixé aux structures 3 du métier vient s'arrimer la mécanique 1 (fig. 3, 4 et 5). Cet arrimage est opéré à l'aide de la traverse inférieure 13 du caisson 11, et au moyen de tirants supérieurs référencés 17 en fig. 5.

Pour le montage articulé des leviers de renvoi 7 du système de tirage, on a prévu deux axes transversaux 18 et 19 (fig. 6, 7 et 8) qui sont portés par des paliers 20 fixés aux ailes 9 de la pièce 8 pour ce qui est de l'axe 19, aux oreilles 16 pour ce qui est de l'axe 18.

Le système de tirage est avantageusement protégé par un couvercle démontable 21 qui est bien entendu découpé d'ouvertures 21a (fig. 5 et 6) pour le passage des bielles verticales 22 associées aux cadres de lisses CL et aux leviers de renvoi 7.

On conçoit qu'on obtient finalement une construction très robuste et très rigide qui s'oppose à toute apparition de vibrations parasites, quelle que soit la cadence de fonctionnement de la mécanique 1. Le montage du bâti-support 8-11 suivant l'invention contre les structures 3 du métier peut être très aisément opéré.

On conçoit que si la présence du caisson 11 interposé, à la manière d'une interface, entre la pièce en U 8 et la mécanique 1 semble particulièrement avantageuse par suite du renforcement obtenu, elle n'est toutefois pas indispensable, la pièce 8 étant susceptible, moyennant une épaisseur appropriée, de former directement support pour la fixation de la mécanique.

## Revendications

1. Bâti-support pour mécanique d'armure du type à commande unique destinée à être placée en position basse latéralement par rapport aux structures verticales (3) d'un métier à tisser, pour être reliée aux cadres de lisses (CL) de celui-ci par un système de tirage comprenant, au-dessous desdits cadres, plusieurs séries de leviers de renvoi (7) à profil substantiellement en équerre associés à des bielles de liaison sensiblement horizontales, caractérisé en ce qu'il est constitué par une pièce unique (8) à section transversale à profil en U qui est ouverte à ses extrémités et vers le haut et dont les ailes longitudinales (9) portent les axes de pivotement (18, 19) de certains au moins des leviers de renvoi (7) du système de tirage.

2. Mécanique suivant la revendication 1, caractérisé en ce qu'à la pièce en U (8) est associé un caisson (11) rapporté à l'une des extrémitées de ladite pièce (8) pour la fixation de la mécanique (1).

## Patentansprüche

1. Traggestell für eine Schaftmaschine des Typs mit Einzel- bzw. Eigenantrieb, dazu bestimmt, in bezug auf die Vertikalstrukturen (3) einer Webmaschine seitlich in niedriger Position angeordnet zu werden, um mit deren Schaftrahmen (CL) durch ein Zugsystem verbunden zu werden, das unter den genannten Rahmen mehrere Serien von im wesentlichen winkelförmigen Umlenkhebeln (7) umfaßt, verbunden mit im wesentlichen horizontalen Verbindungsstangen,
**dadurch gekennzeichnet,**
daß es durch ein einziges Teil (8) mit U-förmigem Querschnitt gebildet wird, das an seinen Enden und nach oben offen ist und dessen Längsschenkel (9) die Schwenkachsen (18, 19) von wenigstens einigen der Umlenkhebel (7) des Zugsystems tragen.

2. Mechanismus nach Anspruch 1, dadurch gekennzeichnet, daß mit dem U-förmigen Teil (8) ein in eines der Enden dieses Teils (8) eingesetztes Gehäuse (11) zur Befestigung des Mechanismus (1) verbunden ist.

## Claims

1. A supporting frame for a dobby mechanism of the single-control type, intended to be placed in a bottom position laterally with respect to the vertical structures (3) of a loom, to be connected to the heald frames (CL) thereof by a pulling system comprising, above said frames, a plurality of series of returning levers (7) of substantially squared profile which are associated with substantially horizontal connecting-rods, characterised in that it is formed by a single piece (8) of U-profiled cross-section which is open at its ends and upwards and the longitudinal wings (9) of which bear the swivel pins (18, 19) of at least some of the returning levers (7) of the pulling system.

2. A mechanism according to Claim 1, characterised in that a box structure (11) attached to one of the ends of said piece (8) is associated with the U-shaped piece (8) for fastening the mechanism (1).
